# EUROPÄISCHE PATENTSCHRIFT

(11) **EP 0 034 360 B1**
(45) Veröffentlichungstag und Bekanntmachung des Hinweises auf die Patenterteilung: **14.11.1984**
(21) Anmeldenummer: 81101084.2
(22) Anmeldetag: 16.02.1981
(51) Int. Cl.: H01T 1/00, H01T 3/00

(54) **Elektrode eines Gasentladungs-Überspannungsableiters und damit ausgerüsteter Überspannungsableiter**
Electrode of a gas discharge overvoltage arrester and overvoltage arrester provided therewith
Electrode pour dérivateur de surtension à décharge dans un gaz et dérivateur de surtension muni d'une telle électrode

(30) Priorität: 19.02.1980 DE 3006193
(43) Veröffentlichungstag der Anmeldung: 26.08.1981
(73) Patentinhaber: SIEMENS AKTIENGESELLSCHAFT, 80333 München (DE)
(72) Erfinder: Lange, Gerhard, Ing. grad, D-1000 Berlin 20 (DE)

## Beschreibung

Die Erfindung betrifft Elektroden eines Gasentladungs-Überspannungsableiters gemäss dem Oberbegriff des Anspruches 1.

Leistungsfähige Überspannungsableiter müssen Stossströme < 10 kA ableiten können. Bei Zweistrecken-Überspannungsableitern bedeutet dies, dass über eine gemeinsame Mittelelektrode ein Summenstrom < 20 kA fliesst. Solch hohe Stossströme bewirken bei elektrischen Anschlussverbindungen über federnd berührende Kontakte ein Spratzen des Kontaktwerkstoffes und beschädigen dadurch die Fassungen. Eine bessere elektrische Anschlussverbindung für solche Ströme bieten eingelötete Anschlussdrähte, die im allgemeinen aus Kupfer bestehen und dann einen Durchmesser von etwa 1 mm besitzen. Für das Elektrodenmaterial wird aus elektrischen und wirtschaftlichen Gründen vorzugsweise ebenfalls Kupfer gewählt. Die feste Verbindung zwischen Elektrode und Anschlussdraht kann dann durch Löten oder Schweissen hergestellt werden.

Derartige Elektroden sind aus der DE-OS 2 828 650 bekannt. Zum einen ist dort die Möglichkeit beschrieben, einen Rohrniet auf den Boden der napfförmigen Elektrode aufzulöten und den Anschlussdraht dann im Rohrniet einzuquetschen (Fig. 4). Zum anderen ist für eine Schweissverbindung vorgesehen, auf den Boden der napfförmigen Elektrode einen Zylinder «anzupressen", dessen Durchmesser etwa 1,5mal so gross wie der Anschlussdrahtdurchmesser ist. Der Anschlussdraht ist stumpf auf diesen Zylinder aufgeschweisst. Dieser Zylinder hat die Aufgabe, die Wärmeabfuhr während des Schweissvorganges zu reduzieren. Eine Schweissung auf den glatten Boden der Elektrode bzw. auf die Mantelfläche einer Mittelelektrode wäre bei gut stromleitendem und damit auch gut wärmeleitendem Material, wie es Kupfer darstellt, nicht möglich. Für Kupferelektroden ist dort vorgeschlagen, im Bereich der elektrischen Anschlüsse gut schweissbares Material anzubringen und daran Anschlussdrähte aus Kupfer anzuschweissen. Aber auch bei diesen Vorschlägen ist eine Schweissverbindung nur als Kurzzeitschweissung möglich, etwa als Impuls-Widerstandsschweissung. Diese ergibt aber vor allem bei einer Verbindung von-Kupfer auf Kupfer unzuverlässige Verbindungen.

Die GB-PS 243 700 schlägt vor, an die Zuleitungen zu einem evakuierten Entladungsgefäss, welche aus Wolfram oder Molybdän bestehen sollen, Kupferlitzen stumpf anzuschweissen, welche mit einem Metallring stirnseitig zusammengehalten sind. Kupferfitzen lassen sich im Gegensatz zu Kupferdrähten mit unterschiedlichen Materialien gut verschweissen, sind aber der für Überspannungsableiter geforderten hohen Strombelastung und den damit verbundenen mechanischen Kräften nicht gewachsen.

Die DE-OS 2 160 115 und 2 714 248 zeigen gasgefüllte Überspannungsableiter mit Anschlusszapfen, deren Länge ein mehrfaches ihrer Durchmesser betragen. Sofern diese Zapfen aus Kupfer bestehen, werden sie beim Anschweissen eines Anschlussdrahtes aus Kupfer schmelzen und in sich zusammenbrechen.

Gemäss Hütte 11 A, 28. Auflage, 1954, Seite 26, soll beim Stumpfschweissen von Kupfer auf Kupfer ein Teil konisch verjüngt werden. Bei Anschlussdrähten, die einen Durchmesser von etwa 1 mm besitzen, führt das zu ungleichen Temperaturen der beiden zu verbindenden Teile, eine brauchbare Verbindung ist nicht erreichbar.

Der vorliegenden Erfindung liegt bei einem Überspannungsableiter gemäss dem Oberbegriff des Anspruches 1 die Aufgabe zugrunde, die Elektroden eines Gasentladungs-Überspannungsableiters so zu gestalten, dass eine Langzeit-Widerstandsschweissung zum Anschweissen der Anschlussdrähte von z.B. 1 mm Durchmesser eingesetzt werden kann, dass diese Langzeit-Widerstandsschweissung aus Wirtschaftlichkeitsgründen mit Schweissautomaten hergestellt werden kann und dass dadurch mechanisch und elektrisch zuverlässige Verbindungen erreichbar sind. Diese Aufgabe wird durch die kennzeichnenden Merkmale des Patentanspruches 1 gelöst. Die erfindungsgemässe Gestaltung und Dimensionierung ermöglicht eine sichere Schweissverbindung. Durch die abgestimmte reduzierte Wärmeabfuhr aus der Schweisszone der Elektrode wird die insbesondere für die Schweissung von Kupfer auf Kupfer notwendige gleich hohe Temperatur der beiden zu verbindenden Teile erreicht. Die mechanische Festigkeit und elektrische Tragfähigkeit der Verbindung sind gewährleistet.

Grundsätzlich sind zwei Ausgestattungen für den Zapfen möglich. Entweder entsteht er gleich bei der Herstellung der Elektrode ohne spanabhebende Bearbeitung durch direktes Ausformen beispielsweise in einem Fliesspressverfahren, oder er wird nach der Herstellung der Elektrode durch spanabhebende Bearbeitung beispielsweise durch Fräsen ausgebildet.

Nach einer anderen Ausgestaltung der Erfindung trägt jeweils eine napfförmige mit verdicktem Boden ins Innere des Gasentladungs-Überspannungsableiters ragende Elektrode auf der nach aussen zeigenden Bodenseite im Napfinneren einen Zapfen. Nach einer weiteren Ausgestaltung trägt bei einem Zweistrecken-Überspannungsableiter zusätzlich eine ringförmige Mittelelektrode an mindestens einer peripheren Stelle ihrer Aussenseite einen Zapfen.

In den Figuren der Zeichnung sind Ausführungsbeispiete der Erfindung dargestellt. Dabei zeigen
Fig. 1 die Ansicht und
Fig. 2 die axiale Draufsicht auf einen Zweistrekken-Gasentladungs-Überspannungsableiter, bei dem die Zapfen aus dem Niveau der umgebenden Elektrodenflächen herausragen;
Fig. 3 den Längsschnitt und
Fig. 4 die axiale Draufsicht auf einen Zweistrekken-Gasentladungs-Überspannungsableiter, bei dem die Zapfen durch Einfräsen in die umgebende Elektrodenoberfläche entstanden sind und nicht über diese Flächen hinausragen;
Fig. 5 und 6 eine Variante der Fig. 3 und 4 bezüglich der Mittelelektrode.
Für Ausführungen als Einstreckenableiter sind in den Figuren sinngemäss die jeweiligen Mittelelektroden wegzudenken.

In Fig. 1 ist ein Zweistrecken-Gasentladungs- Überspannungsableiter dargestellt, bei dem ein rohrförmiger Isolator 1 an seinen zwei Enden jeweils eine napfförmige Elektrode 2 bzw. 3 trägt und eine ringförmige Mittelelektrode 4. Die napfförmigen Elektroden liegen mit ihrem Rand auf den Stirnflächen des Isolators 1 auf und ragen mit ihren massiven Böden axial in das Innere des Isolators 1 hinein. Auf dem Boden der napfförmigen Elektroden 2 und 3 sitzt zentral und nach aussen weisend jeweils ein zylinderförmiger Zapfen 5 aus demselben Material, beispielsweise Kupfer. Auf der äusseren Stirnfläche des Zapfens ist die Stirnfläche eines elektrischen Anschlussdrahtes 6 aus Kupfer aufgeschweisst. Der Durchmesser der Zapfens 5 beträgt etwa neun Zehntel, die axiale Länge etwa sechs Zehntel als Optimum aus dem Bereich fünf bis acht Zehntel des Durchmessers des Anschlussdrahtes 6. Die MitteIelektrode 4 mit grösserem äusseren Durchmesser als der des Isolators 1 trägt an einer peripheren Stelle einen radial herausragenden Zapfen 7 mit derselben Dimensionierung wie die Zapfen 5. Auf die äussere Stirnfläche des Zapfens 7 ist die Stirnfläche eines Anschlussdrahtes 8 aus Kupfer aufgeschweisst.

Die Zapfen 5 und 7 entstehen zumindest in ihren groben Ausmassen gleichzeitig mit der Herstellung der Elektroden 2, 3 und 4 beispielsweise durch ein Fliesspressverfahren. Für die genaue Dimensionierung ist ein spanabhebendes Nacharbeiten vorteilhaft.

In Fig. 3 ist im Längsschnitt ein Zweistrecken-Gasentladungs-Überspannungsableiter dargestellt, bei dem zwei rohrförmige Isolatoren 9 und 10 axial fluchtend mit einer axial dazwischenliegenden ringförmigen Mittelelektrode 11 verbunden sind und an ihren anderen Enden mit jeweils einer napfförmigen Elektrode 12 bzw. 13. Auf ihren Innenseiten sind die Elektroden 11 bis 13 jeweils massiv ausgeführt mit einander gegenüberstehenden treppenförmigen aktiven Elektrodenoberflächen. Sie bestehen aus Kupfer. Die Ränder der Elektroden 12 und 13 liegen wieder auf den jeweiligen Stirnflächen der Isolatoren 9 und 10 auf. In die Napfböden sind jeweils Ringnuten eingefräst und dadurch Zapfen 14 gebildet, deren äusseren Stirnflächen die Aussenseiten der Napfböden nicht überragen. Die äusseren Stirnflächen der Zapfen 14 sind die Schweissverbindungsflächen mit den Stirnflächen von Anschlussdrähten 15 aus Kupfer. Die Zapfen 14 haben wieder einen Durchmesser von etwa neun Zehntel und eine Länge von etwa sechs Zehntel der Drahtdurchmesser.

An einer äusseren peripheren Stelle der Mittelelektrode 11 ist durch radiales Einfräsen einer Ringnut ein radial nach aussen ragender Zapfen 16 gebildet, auf dessen äussere Stirnfläche ein Anschlussdraht 17 aus Kupfer aufgeschweisst ist. Die Dimensionierung entspricht der des Zapfens 14.

Das in den Fig. 5 und 6 dargestellte Ausführungsbeispiel entspricht dem der Fig. 3 und 4, lediglich mit dem Unterschied, dass die Ringnut, die den Zapfen 18 auf der Aussenachse der Mittelelektrode bildet, erweitert ist, so dass von der Mittelelektrode 11 ein ganzes Segment, abgesehen von dem Zapfen 18, abgehoben ist. Das heisst es gibt keinen Randteil der Mittelelektrode 11, der den Zapfen 18 koaxial umgibt. Auf den Zapfen 18 ist ein Anschlussdraht 19 aufgeschweisst. Die Dimensionierung entspricht der des Zapfens 16.

## Patentansprüche

1. Aus Kupfer bestehende Elektrode (2, 3, 4, 11, 12, 13) eines Gasentl'adungs-Überspannungsab- leiters, mit der ein ebenfalls aus Kupfer bestehender Zapfen (5, 7, 14, 16, 18) einstückig verbunden ist, an den mittels Widerstands-Stumpfschweissung ein Anschlussdraht (6, 8, 15, 17, 19) aus Kupfer angeschlossen wird, dadurch gekennzeichnet, dass der Durchmesser des Anschlussdrahtes (6, 8, 15, 17, 19) von der Grössenordnung 1 mm ist und dass der Zapfen (5, 7, 14, 16, 18) einen Durchmesser von etwa neun Zehntel und eine Länge von fünf bis acht, vorzugsweise sechs, Zehntel des Durchmessers des anzuschweissenden Kupferdrahtes (6, 8, 15, 17, 19) aufweist.

2. Elektrode nach Anspruch 1, dadurch gekennzeichnet, dass der Zapfen (5, 7) bei der Herstellung der Elektrode (2, 3, 4) im Fliesspressverfahren an die Elektrode angeformt wird.

3. Elektrode nach Anspruch 1, dadurch gekennzeichnet, dass der Zapfen (14, 16, 18) nach der Herstellung der Elektrode (11, 12, 13) durch spanabhebende Bearbeitung ausgebildet wird.

4. Elektrode nach einem der Ansprüche 1 bis 3, dadurch gekennzeichnet, dass sie napfförmig und mit verdicktem Boden ausgebildet ist und auf der nach aussen zeigenden Bodenseite im Hapfinneren einen Zapfen (5, 14) trägt.

5. Verwendung von Elektroden nach einem der Ansprüche 1-4 bei einem Einstrecken-Gasentladungs-Überspannungsableiter mit zwei Elektroden.

6. Verwendung von Elektroden bei einem Zweistrecken-Gasentladungs-Überspannungsableiter mit zwei Elektroden nach einem der Ansprüche 1-4 und einer zusätzlichen ringförmigen Mittelelektrode (4, 11), weiche Anspruch 1 entspricht.

## Claims

1. An electrode (2, 3, 4, 11, 12, 13) consisting of copper of a gas discharge overvoltage arrester, to which a pin (5, 7, 14, 16, 18), also consisting of copper, is integrally connected, and to which pin, a connecting wire (6, 8, 15, 17, 19) consisting of copper is connected by means of resistance butt- welding, characterised in that the diameter of the connecting wire (6, 8, 15, 17, 19) is of the order of magnitude of 1 mm, and that the pin (5, 7, 14, 16, 18) has a diameter of approximately nine tenths and a length of five to eight, preferably six, tenths of the diameter of the copper wire (6, 8, 15, 17, 19) which is to be welded to it.

2. An _{'}electrode according to Claim 1, characterised in that, during the production of the efec- trode (2, 3, 4), the pin (5, 7) is formed on the electrode by impact extrusion.

3. An electrode according to Claim 1, characterised in that, after the production of the electrode (11, 12, 13), the pin (14, 16, 18) is formed by machining.

4. An electrode according to one of Claims 1 to 3, characterised in that, it is formed to be cup- shaped and to have a thickened base, and carries a pin (5, 14) in the inside of the cup on the outwardly facing side of the base.

5. The use of electrodes according to one of Claims 1-4 in a single-gap gas discharge overvoltage arrester having two electrodes.

6. The use of electrodes in a two-gap gas discharge overvoltage arrester having two electrodes according to one of Claims 1-4 and an additional annular central electrode (4, 11) which corresponds to Claim 1.

## Revendications

1. Electrode en cuivre (2, 3, 4, 11, 12, 13) d'un dérivateur de surtensions à décharge dans un gaz, avec laquelle est relié d'une pièce un appendice (5, 7, 14, 16, 18) également fait avec du cuivre et auquel est relié par soudure bout à bout et par résistance un fil de raccordement en cuivre (6, 8, 15, 17, 19), caractérisée par le fait que le diamètre du fil de raccordement (6, 8, 15, 17, 19) est de l'ordre de grandeur de 1 mm et que l'appendice (5, 7, 14, 16, 18) possède un diamètre d'environ neuf-dixièmes et une longueur de cinq à huit, de préférence de six-dixièmes du diamètre du fil de cuivre (6, 8, 15, 17, 19) à souder.

2. Electrode selon la revendication 1, caractérisée par le fait que l'appendice (5, 7) est, lors de la fabrication de l'électrode (2, 3, 4), conformé sur celle-ci suivant le procédé par formage parfluage.

3. Electrode selon la revendication 1, caractérisée par le fait que l'appendice (14, 16, 18) est, après la fabrication de l'électrode (11, 12, 13), formé par un traitement par enlèvement de copeaux.

4. Electrode selon l'une des revendications 1 à 3, caractérisée par le fait qu'elle est réalisée sous la forme d'un godet avec un fond épaissi et porte, sur les côtés des fonds qui sont dirigés avec l'extérieur, à l'intérieur du godet, un appendice (5, 14).

5. Mise en oeuvre d'électrodes selon l'une des revendications 1-4, pour un dérivateur de surtensions à décharge dans un gaz à une voix, et pourvu de deux électrodes.

6. Mise en oeuvre d'électrodes pour un dérivateur de surtensions à décharge dans un gaz et à deux voies, possédant deux électrodes selon l'une des revendications 1-4 et une électrode intermédiaire supplémentaire, de forme annulaire (4, 11).
